# EUROPÄISCHE PATENTSCHRIFT

(11) **EP 0 167 056 B1**
(45) Veröffentlichungstag und Bekanntmachung des Hinweises auf die Patenterteilung: **07.01.1988**
(21) Anmeldenummer: 85107527.5
(22) Anmeldetag: 18.06.1985
(51) Int. Cl.: B22D 11/07

(54) **Vorrichtung zum Stranggiessen von Metallen**
Device for continuous casting of metals
Dispositif pour la coulée continue de métaux

(30) Priorität: 03.07.1984 DE 3424457
(43) Veröffentlichungstag der Anmeldung: 08.01.1986
(73) Patentinhaber: Kaiser Aluminium Europe Inc., D-4000 Düsseldorf 30 (DE)
(72) Erfinder: Bachmann, Helmut, D-4220 Dinslaken (DE); Grieser, Gerald, D-4230 Wesel (DE)
(74) Vertreter: Müller, Hans-Jürgen, Dipl.-Ing.

(56) Entgegenhaltungen:
- AT-B- 264 739
- DE-A- 2 538 765
- DE-B- 1 296 315
- US-A- 4 057 100

## Beschreibung

Die Erfindung bezieht sich auf eine Vorrichtung zum Stranggiessen von Metallen mit einer insbesondere durch Kühlmittel kühlbaren Stranggiesskokille und mit einem thermisch isolierenderi Isolieraufsatz.

Eine derartige Vorrichtung ist bereits bekannt (US-PS 4 057 100). Die Anwendung eines Isolieraufsatzes hat den Vorteil, dass eine axial kürzere Kokille anwendbar ist, wodurch sich neben einer Raumeinsparung auch Qualitätsverbesserungen des Giessstranges ergeben. Gegenüber der konventionellen Giesstechnik ohne Heisskopf sind auch verfahrenstechnische Vorteile ausnutzbar.

Bei derartigen Stranggiessvorrichtungen wird das die Kokille kühlende Kühlmittel oft auch dazu verwendet, gegen den Aussenmantel des Gussstranges gerichtet zu werden, um für eine beschleunigte Kühlung desselben zu sorgen. Darüber hinaus ist es auch bekannt, über einen oder mehrere Zuführkanäle Trennmittel zwischen den Giessstrang und die Innenwand der Kokille bzw. des Isolieraufsatzes zuzuführen, wodurch eine fluidale Trennung zwischen dem Giessstrang und der Innenwand erfolgt. Insbesondere bei gleichzeitig als Schmiermittel dienenden Trennmitteln wird hierdurch eine noch bessere Strangguss- bzw. Barrenoberflächenqualität erzielt. Dabei hat sich jedoch gezeigt, dass das Trennmittel innerhalb recht enger Grenzen sehr dosiert zuzuführen ist. Zu diesem Zweck ist es einerseits schon bekannt, den Innenraum der Kokille, durch den der Giessstrang bzw. der Barren hindurchtritt, mit einer Trennmittelvorratskammer durch dochtartige Tücher zu verbinden, welche das Trennmittel aus der Vorratskammer an die Innenwand und daher an die äussere Mantelfläche des Giessstranges weiterleiten.

Es hat sich jedoch gezeigt, dass diese Dochtwirkung im Bereich der heissen Innenwandung bereits nach kurzer Zeit zu wünschen übrig lässt, so dass die als Dochte dienenden Tücher häufig ausgewechselt werden müssen. Auch eine andere bekannte Massnahme, wonach ausgesprochene Kanäle in Form von Spalten, Nuten oder auch Bearbeitungsriefen zwischen axial aneinander anstossenden Vorrichtungsteilen gebildet sind, verlangt besondere Dosiervorrichtungen in Form von zusätzlichen Pumpen oder aufgrund der inhärenten Pumpwirkung des auf- und absteigenden Schmelzspiegels. Vor allem bei Umstellungen von einem System zu einem anderen ergeben sich Probleme.

Der Erfindung liegt die Aufgabe zugrunde, die Vorrichtung mit einfachen Mitteln dahingehend zu verbessern, dass eine einfache und dem jeweiligen Anwendungszweck entsprechend optimale Dosierung der Zuführung von Trennmitteln erfolgt. Darüber hinaus ist erwünscht, vorhandene Stranggiesskokillen auf einfache Weise in eine solche Heisskopfkokille umzuwandeln, welche mit einem thermisch isolierenden Isolieraufsatz versehen ist.

Die Erfindung besteht darin, dass der Trennmittel-Zuführkanal bzw. die Trennmittel-Zuführkanäle dadurch gebildet werden, dass die Unebenheiten und Vertiefungen einer an mindestens einer Oberfläche körnig ausgebildeten Einlage zur Zuführung des Trennmittels an die wirksame Stelle dienen. Zu diesem Zweck empfiehlt es sich, als Einlage ein Sandpapier, Schleifpapier bzw. Schmirgelpapier zu verwenden, das trennmittelfest ist, d.h. bei dem die Körner beim Hinzutreten von Trennmitteln nicht von ihrer Unterlage abgelöst werden. Diese Einlage kann beispielweise nach Art einer Unterlegscheibe einfach axial zwischen zwei aneinanderstossende Teile der Vorrichtung eingefügt werden. Die durch das «Labyrinth» der Unebenheiten zwischen einer Grenzfläche eines solchen Vorrichtungsteils und der Einlage gebildeten Zuführkanäle leiten das Trennmittel insbesondere unter dessen Schwerkraft an die massgebende Stelle zwischen der Innenwand und dem Giessstrang. Durch die Auswahl unterschiedlicher Körnungen ist es möglich, zur Änderung der Dosierung beispielsweise eine Einlage mit grosser Körnung durch eine andere Einlage mit kleinerer Körnung zu ersetzen. Mit anderen Worten: Die Dosierung erfolgt vornehmlich über die Korngrösse der körnig ausgebildeten Einlage.

Bei geringem Trennmittelbedarf empfiehlt sich eine sehr feine Mikrokörnung von Korn 1000 (18 ₁1m) und bei grösserem Trennmittelbedarf eine Körnung von beispielsweise Korn 180 (75 µm), während vielfach Schmirgelpapier einer Körnung von Korn 320 (46 µm) eine gute Optimierung erlaubt. Bei Anwendung dieser Massnahme ist der Verbrauch an Trennmitteln pro gegossenem Strang von 200 mm 0 und 7'500 mm Länge bei Verwendung von Rüböl nur 2 gr gross.

Es empfiehlt sich, die Einlage an einer Seite mit einem trennmittelfesten Kleber zu versehen. Dabei ist es zweckmässig, diese mit Kleber beschichtete Rückseite der Einlage nach oben weisen zu lassen, während die körnige Oberfläche in der Einbaulage nach unten zeigt, so dass das Trennmittel durch das «Labyrinth» an der Unterseite hindurchläuft.

Nach einer anderen Ausbildung der Erfindung sind insbesondere keramische Isolierringe axial hintereinander gestapelt, um den Isoliereinsatz zu bilden. Die Isolierringe werden dabei radial innerhalb eines im wesentlichen rohrförmigen Aufnehmers gehalten. Hierdurch werden die Isolierringe am radialen Ausdehnen während des Betriebs im wesentlichen gehindert, wodurch der Rissegefahr gut begegnet erden kann, ohne dass sich hierdurch erhebliche Mehrkosten ergeben. Im Gegenteil: Die längere Lebensdauer des Isoliereinsatzes vermindert die Gesamtkosten nicht unwesentlich. Darüber hinaus ist hierdurch auch ein schneller Wechsel von Isolierringen möglich.

Sofern die Trennmittelzufuhr an der Aussenseite des Aufnahmers erfolgt, schützt der Aufnehmer die thermisch isolierenden Isolierringe auch vor der «Tränkung» mit Trennmitteln, so dass die Rissegefahr noch weiter vermindert und unnötiger Trennmittelverbrauch vermieden wird.

Sofern nach einer weiteren Ausbildung der Erfindung unterhalb des Heisskopfes ein Graphiteinsatz angeordnet wird, wird in Verbindung mit dem an dessen Innenwand entlanggeleiteten Trennmittel die Reibung zwischen der Kokillenwandlauffläche und dem erstarrenden Metall reduziert; darüber hinaus wird in jenem Bereich auch die indirekte Kühlung verringert, was sich durch eine noch wesentlich bessere Oberflächengüte des Gussstranges auswirkt.

Anhand der Zeichnung ist im folgenden ein Ausführungsbeispiel der Erfindung näher erläutert. Darin zeigen:
Fig. 1 im teilweisen Querschnitt einen Aufbau einer Vorrichtung nach der Erfindung;
Fig. 2 den in Fig. 1 eingekreisten Teilbereich in vergrössertem Massstab.

Gemäss Fig. 1 ist die Vorrichtung zum Giessen von Rundbarren ausgebildet. An der inneren Mantelfläche 1 der Kokille 1 gleitet der nicht dargestellte Gussstrang entlang, ehe er in Berührung mit Kühlmittel KM gelangt, welches durch den Kühlmittel-Zuführkanal 16 aus einer Kühlmittel-Vorratskammer 15 aus der Kokille 1 heraustritt. Die Kühlmittel-Vorratskammer 15 der Kokille 1 wird auch von den Vorrichtungsteilen 12, 13 und 14 begrenzt; der ringförmige Vorrichtungsteil 14 ist mit einer Öffnung 17 zum Zuführen von Kühlmitteln KM versehen.

Bei dieser Ausbildung ist die Kokille 1 oberhalb der inneren Mantelfläche 1 a ausgedreht, und zwar zur Aufnahme eines eingeschrumpften ringförmigen Einsatzes 2 aus Graphit und zur Aufnahme des als Heisskopf dienenden Isolieraufsatzes bzw. -einsatzes. Dieser Isolieraufsatz wird gebildet von dem im wesentlichen rohrförmigen Aufnehmer 4, der unten einen Bund 4a aufweist, auf den sich der untere der vier Isolierringe 3 abstützt. Die Isolierringe 3 werden zwischen diesen Bund 4a und dem Spannring 9 zusammengehalten, der mit Hilfe eines Drehmomentenschlüssels in axialer Richtung auf die Isolierringe 3, welche aus keramischen Material bestehen, aufgespannt wird. Nach Abdrehen des Spannringes 9 können die Isolierringe 3 aus dem rohrförmigen Aufnehmer 4 herausgenommen und ausgetauscht werden. Die äussere Mantelfläche 4b des Aufnehmers 4 befindet sich im radialen Abstand von der inneren Mantelfläche 1 b der Kokille 1, so dass sich eine ringförmige Verbindungsleitung 10 zwischen der Trennmittelkammer 6 und demjenigen Bereich ergibt, welcher sich zwischen dem unteren Teil der Verbindungsleitung 10 und dem unteren Teil des untersten Isolierringes 3 bzw. dem oberen Teil des Einsatzes 2 aus Graphit hinzieht. In diesem Bereich wird der Zuführkanal 18 - in Wirklichkeit bestehend aus einer Fülle einzelner labyrinthähnlicher Kanälchen - gebildet durch die Unebenheiten und Vertiefungen an der Unterseite der körnigen Oberfläche 7a der aus Schmirgelpapier bestehenden Einlage 7, welche mittels des an der Rückseite 7b befindlichen Klebers an die Unterseite des Aufnehmers 4 auch im Bereich dessen Bundes 4a angeklebt ist. Das Trennmittel, das insbesondere auch Schmiermittefeigenschaften aufweisen soll, wird über die Öffnung 5 in die Trennmittelkammer 6 eingefüllt, so dass die Schwerkraft der Flüssigkeitssäule des Trennmittels oberhalb der Einlage 7 das Trennmittel dosiert durch den Zuführkanal 18 radial nach innen treibt. Die Einlage 7 dient daher gleichzeitig als eine Art «Verteilerring» zum gleichmässigen Zuführen von Trennmitteln an alle Mantelflächen des Giessstranges. Um das Auslaufen von Trennmittel im gekippten Zustand der Kokille 1 aus der Trennmittelkammer 6, d.h. während der Giesspausen zu verhindern, wird die Öffnung 5 verschlossen und verhindert der Dichtungsring 8, insbesondere ein O-Ring, das Hindurchtreten von Trennmittel aus dem Spalt zwischen dem Aufnehmer 4 und der Kokille 1.

## Patentansprüche

1. Vorrichtung zum Stranggiessen von Metallen mit einer insbesondere durch Kühlmittel kühlbaren Stranggiesskokille und mit einem thermisch isolierenden Isolieraufsatz (Heisskopf), bei der Trennmittel in den Bereich der den Giessstrang seitlich begrenzenden Innenwand der Kokille bzw. des Isolieraufsatzes zuführbar sind und ein Trennmittel-Zuführkanal an den Grenzflächen zwischen zwei im Bereich der Innenwand axial hintereinander angeordneten Vorrichtungsteilen, insbesondere zwischen der Kokille und dem Isolieraufsatz, an der Innenwand mündet, dadurch gekennzeichnet, dass der Trennmittel-Zuführkanal (18) mit einer an mindestens einer Oberfläche (7a) körnig ausgebildeten Einlage (7) versehen ist.

2. Vorrichtung nach Anspruch 1, dadurch gekennzeichnet, dass die Einlage (7) aus Sandpapier, Schleifpapier bzw. Schmirgelpapier besteht.

3. Vorrichtung nach Anspruch 1 oder 2, dadurch gekennzeichnet, dass die Einlage (7) an der der körnigen Oberfläche (7a) abgewandten Rückseite (7b) mit einem trennmittelfesten Kleber versehen ist.

4. Vorrichtung nach einem der vorhergehenden Ansprüche, dadurch gekennzeichnet, dass ein Sand- bzw. Schmirgelpapier mit einer Mikrokörnung zwischen etwa P 240 und etwa P 1000 (in Kornnummern nach DIN 69176 Teil 1) versehen ist.

5. Vorrichtung nach einem der vorhergehenden Ansprüche, dadurch gekennzeichnet, dass die Einlage (7) axial zwischen dem Isoliereinsatz und der Kokille (1) angeordnet ist.

6. Vorrichtung nach Anspruch 5, dadurch gekennzeichnet, dass die Kokille (1) mit einem Einsatz (2) aus Graphit versehen ist und die Einlage (7) zwischen diesem Einsatz (2) und dem Isoliereinsatz angeordnet ist.

7. Vorrichtung zum Stranggiessen von Metallen mit einer insbesondere durch Kühlmittel kühlbaren Stranggiesskokille und mit einem thermisch isolierenden Isolieraufsatz (Heisskopf), insbesondere nach Anspruch 5 oder 6, dadurch gekennzeichnet, dass die Isolierringe (3) des Isoliereinsatzes von einem im wesentlichen rohrförmigen Aufnehmer (4) umgeben sind.

8. Vorrichtung nach Anspruch 7, dadurch gekennzeichnet, dass der rohrförmige Aufnehmer (4) einen radial nach innen ragenden Bund (4a) am unteren Ende aufweist, auf dem sich die lsolierringe (3) aufstützen und der gegebenenfalls zum Abstützen des Einsatzes (7) dient.

9. Vorrichtung nach Anspruch 7 oder 8, dadurch gekennzeichnet, dass mindestens ein Teil der äusseren Mantelfläche (4b) zusammen mit mindestens einem Teil einer inneren, jedoch gegenüber der zum Stranggiessen dienenden strangformenden Mantelfläche (1a) gegenüber dem Gussstrang zurückversetzten Mantelfläche (1b) der Kokille (1) eine Verbindungsleitung (10) zwischen dem Trennmittel-Zuführkanal (18) und der Trennmittelkammer (6) bildet.

## Claims

1. Device for continuous casting of metals with a continuous casting mould more particularly coolable by cooling medium and with a thermally insulating head (hot top), wherein separating media can be fed into the region of the inner wall, laterally bounding the poured stream, of the mould or of the insulating head, and a separating medium supply channel at the boundary faces between two parts of the device which are disposed in axial alignment with one another in the region of the inner wall, more particularly between the mould and the insulating head, opens at the inner wall, characterised in that the separating medium supply channel (18) is provided with an insert (7) which is of granular form on at least one surface (7a).

2. Device according to claim 1, characterised in that the insert (7) consists of sand paper, abrasive paper or emery paper.

3. Device according to claim 1 or 2, characterised in that the insert (7) is provided with an adhesive resistant to separating agent on the rear side (7b) facing away from the granular surface (7a).

4. Device according to one of the preceding claims, characterised in that a sand paper or emery paper is provided with a microgranulation between about P 240 and about P 1000 (in grain numbers according to DIN 69176 Part 1).

5. Device according to one of the preceding claims, characterised in that the insert (7) is disposed axially between the insulating insert and the mould (1

6. Device according to claim 5, characterised in that the mould (1) is provided with a packing (2) of graphite and the insert (7) is disposed between this packing (2) and the insulating insert.

7. Device for continuous casting of metals with a continuous casting mould and with a thermally insulating head (hot top), more particularly according to claim 5 or 6, characterised in that the insulating rings (3) of the insulating insert are surrounded by a substantially tubular container (4).

8. Device according to claim 7, characterised in that the tubular container (4) has a radially inwardly projecting shoulder (4a) at the lower end, on which the insulating rings (3) bear and which, where appropriate, serves to support the insert (7).

9. Device according to claim 7 or 8, characterised in that a connecting duct (10) is formed between the separating medium supply channel (18) and the separating medium chamber (6) by at least a part of the surface (4b) together with at least a part of an inner surface (1 b) of the mould (1 which latter surface is, however, set back in relation to the poured stream opposite the stream-forming surface (1a) serving for the continuous casting.

## Revendications

1. Dispositif pour la coulée continue de métaux avec une coquille de coulée continue pouvant être refroidie en particulier par un agent de refroidissement et avec un élément d'isolation thermique (tête chaude), dans lequel des agents de séparation peuvent s'introduire dans la zone de la paroi intérieure de la coquille ou de l'élément d'isolation et un canal d'amenée de l'agent de séparation débouche aux surfaces limites entre deux éléments du dispositif placés dans la zone de la paroi intérieure exialement l'un derrière l'autre, en particulier entre la coquille et l'élément d'isolation sur la paroi intérieure, caractérisé par ceci que le canal d'amenée de l'agent de séparation (18) est muni au moins sur une surface (7a) d'un revêtement granuleux (7).

2. Dispositif selon la revendication 1, caractérisé en ce que le revêtement (7) est en papier de verre, en papier abrasif ou en papier émeri.

3. Dispositif selon la revendication 1 ou 2, caractérisé en ce que le revêtement (7) est muni d'un adhésif résistant à l'agent de séparation sur sa face dorsale (7b) opposée à la face granuleuse (7a).

4. Dispositif selon l'une des revendications précédentes, caractérisé en ce qu'un papier de verre ou papier émeri présente une microgranulation entre environ P 240 et environ P 1000 (en numéros de granulation selon la norme DIN, partie 1).

5. Dispositif selon l'une des revendications précédentes, caractérisé en ce que le revêtement (7) est disposé axialement entre l'élément d'isolation et la coquille (1).

6. Dispositif selon la revendication 5, caractérisé en ce que la coquille (1) est munie d'un corps (2) en graphite et que le revêtement (7) est disposé entre ce corps (2) et le corps d'isolation.

7. Dispositif pour la coulée continue de métaux avec une coquille de coulée pouvent être refroidie en particulier par un agent de refroidissement et avec un corps d'isolation thermique (tête chaude) en particulier selon la revendication 5 ou 6, caractérisé en ce que les anneaux d'isolation (3) de l'ensemble d'isolation sont entourés d'un corps porteur tubulaire (4).

8. Dispositif selon la revendication 7, caractérisé en ce que le corps porteur tubulaire (4) présente à son extrémité inférieure un rebord 4a dépassant radialement vers l'intérieur sur lequel reposent les anneaux d'isolation et qui sert éventuellement pour l'appui du revêtement (7).

9. Dispositif selon la revendication 7 ou 8, caractérisé en ce qu'au moins une partie de la surface périphérique extérieure (4b) avec au moins une partie d'une surface phériphérique intérieure (1b) de la coquille 1 en retrait du cordon de coulée en face d'une surface périphérique (1a) formant le cordon de coulée constituent une conduite de raccordement (10) entre le canal d'amenée (18) de l'agent séparateur et le réservoir d'agent de séparation (6).
